# EUROPÄISCHE PATENTANMELDUNG

(11) **EP 0 562 286 A1**
(43) Veröffentlichungstag der Anmeldung: **29.09.1993**
(21) Anmeldenummer: 93102703.1
(22) Anmeldetag: 20.02.1993
(51) Int. Cl.: F01L 13/06

(54) **Vorrichtung zur Steuerung eines Auslassventils im Motor-Bremsbetrieb**

(30) Priorität: 26.03.1992 DE 4209775
(71) Anmelder: MAN Nutzfahrzeuge AG, 80976 München (DE)
(72) Erfinder: Kubis, Heribert, Dipl.-Ing., W-8500 Nürnberg 70 (DE); Wittmann, In. Dieter, W-8500 Nürnberg 50 (DE)

(57) **Zusammenfassung**

Die Erfindung bezieht sich auf eine Vorrichtung zur Steuerung eines Auslaßventils im Motor-Bremsbetrieb. Um das Auslaßventil (1) auch im Verdichtungstakt öffnen zu können wird zwischen einer Nockenwelle (3) und dem Auslaßventil (1) ein hydraulisches Gestänge (2) vorgesehen, wobei letzteres erfindungsgemäß durch eine Steuerung (15) regelbar ist. Die Steuerung (15) und das hydraulische Gestänge (2) sind zu einer Einheit zusammengefaßt, welche für jedes Auslaßventil einheitlich aufgebaut ist. Die Steuerung (15) besteht im wesentlichen aus einem Geberkolben (16), der durch einen Bremsnocken (18) betätigt wird und der Geberkolben (16) wiederum unter Zwischenschaltung der Steuerung (15) den Arbeitskolben (6) des hydraulischen Gestänges (2) betätigt, der im Bremsbetrieb das Auslaßventil (1) auch im Verdichtungstakt öffnet um die Bremsleistung nachhaltig zu erhöhen. Die erfindungsgemäße Vorrichtung erlaubt eine kostengünstige Fertigung, da jedem Auslaßventil unabhängig von der Zylinderzahl die gleiche bauliche Steuerung zugewiesen werden kann. Durch die bauliche Einheit von Steuerung (15) und hydraulischem Gestänge (2) werden durch die Vermeidung langer Leitungen präzise Steuerzeiten erreicht.

## Beschreibung

Die Erfindung bezieht sich auf eine Vorrichtung zur Steuerung eines Auslaßventils im Motor-Bremsbetrieb gemäß dem Gattungsbegriff des Patentanspruches 1.

Aus DE-OS 39 22 884 ist ein hydraulisches Gestänge bekannt, welches zwischen einer Nockenwelle und einem Auslaßventil angeordnet ist und im Motor-Bremsbetrieb der Anhebung des Auslaßventils auch während des Verdichtungstaktes dient, um die Bremsleistung zu erhöhen. Das hydraulische Gestänge besteht aus einem Ventilstößel, in dem ein Arbeitskolben beweglich angeordnet ist und der bezüglich des Ventilstößels in Richtung auf eine Stößelstange einen axialen Verschiebeweg aufweist, der dem Öffnungshub des Auslaßventils während der Bremsphase entspricht. Zum Zweck der Anhebung des Auslaßventils im Verdichtungstakt wird ein Druckraum unter dem Arbeitskolben mittels Druckleitungen mit einer externen Druckquelle verbunden, welche im Motor-Bremsbetrieb von einer Nockenwelle antreibbar ist. Die Druckquelle beaufschlagt den Arbeitskolben taktweise, um das Auslaßventil auch im Verdichtungstakt zu öffnen, wenn der Ventilstößel selbst auf einem Grundkreis eines Auslaßnockens ruht. Beim Öffnen des Auslaßventils im Auspufftakt ist der Druckraum unter dem Arbeitskolben ohne Beaufschlagung durch die Druckquelle, so daß das Auslaßventil nach Ausschöpfung des Spiels zwischen Arbeitskolben und Ventilstößel durch den Auslaßnocken im Motorbetrieb geöffnet wird. Eine derartige Druckquelle und Steuereinheit erfordert einen großen baulichen Aufwand mit hohen Kosten auch bei Serienfertigung. Sie kann in baugleicher Ausführung nur für Brennkraftmaschinen mit gleichen Zylinderzahlen angewendet werden, da bei Änderung der Zylinderzahl der Brennkraftmaschine auch die Anzahl der Geberkolben der Druckquelle geändert werden muß.

Ausgehend von einem hydraulischen Gestänge gemäß dem Gattungsbegriff liegt der Erfindung die Aufgabe zugrunde, die Steuereinheit so zu gestalten, daß sie für Brennkraftmaschinen beliebiger Zylinderzahl angewandt werden kann, ohne daß die Steuereinheit selbst verändert werden muß. Ein weiteres Ziel besteht darin, die langen außenliegenden Druckleitungen im Interesse einer möglichst präzisen Ansteuerung zu vermeiden.

Gelöst wird diese Aufgabe erfindungsgemäß durch die kennzeichnenden Merkmale des Patentanspruches 1.

Da jedem Zylinder einer Brennkraftmaschine eine baulich kongruente Einheit aus Druckquelle und Steuerung zugeordnet werden kann, kann diese für Brennkraftmaschinen unterschiedlicher Zylinderzahl stets gleich ausgeführt werden, was zu einer kostengünstigen Massenfertigung führt.

Vorteilhafte Weiterbildungen können den Unteransprüchen 2 bis 4 entnommen werden. Die in ihrer Konstruktion unveränderte Einheit aus Druckquelle und Steuerung kann den baulichen Unterschieden von Brennkraftmaschinen durch Zusammenfassung zu Baugruppen angepaßt werden. Die preisgünstige Massenherstellung wird durch eine eventuell vorteilhafte Zusammenfassung mit anderen Baugruppen einer Brennkraftmaschine nicht beeinträchtigt.

Ein Ausführungsbeispiel einer Einheit aus Druckquelle und Steuerung ist in Zeichnungen dargestellt. Es zeigt:
- Figur 1: einen Querschnitt I-I mit einer Einheit aus Druckquelle und Steuerung, sowie einer Nockenwelle und hydraulischem Gestänge
- Figur 2: eine Ansicht A nach Figur 1
- Figur 3: einen Schnitt III-III in Höhe eines Anschlusses einer Luftleitung mit Schnittangabe I-I
- Figur 4: einen Schnitt IV-IV als Detail eines Sicherheitsventils und einer Leckölbohrung
- Figur 5: einen Schnitt V-V in einem Bereich zwischen einem Kugelventil und einem ersten Druckraum
Einen Ventiltrieb zur Umschaltung von Motor- in Motor-Bremsbetrieb zeigt Figur 1 in einem Querschnitt I-I. Ein Auslaßventil 1 wird unter Zwischenschaltung eines hydraulischen Gestänges 2 von einer Nockenwelle 3 mit einem Auslaßnocken 4b betätigt. Das hydraulische Gestänge 2 besteht aus einem Ventilstößel 5 welcher den Zylinder für einen Arbeitskolben 6 bildet. Dieser Arbeitskolben 6 kann sich im Ventilstößel 5 axial verschiebbar bewegen und ist durch einen Anschlag 7 in seiner Aufwärtsbewegung begrenzt. Mittels einer Stößelstange 8 wird die Bewegung des Arbeitskolbens 6 auf das Auslaßventil 1 übertragen. Unterhalb des Arbeitskolbens 6 befindet sich ein Druckraum 9, welcher über eine Druckölzuführung mit erster Bohrung 10 und zweiter Bohrung 10a (Figur 2) mit einem ersten Druckraum 11 einer Druckquelle 12 verbunden ist. Die Druckölzuführung wird durch die erste Bohrung 10, die Hohlschraube 13 und anschließend die zweite Bohrung 10a im Gehäuse 14 gebildet (Figur 2). Das Gehäuse 14 vereinigt erfindungsgemäß die Steuerung 15 und einen Geberkolben 16 zu einer im Gehäuse 14 als bauliche Einheit ausgeführten Druckquelle 12. Der Geberkolben 16 wird durch eine erste Rückstellfeder 17 in Ruhestellung gehalten. Durch einen Bremsnocken 18 auf der Nockenwelle 3 kann der Geberkolben 16 gegen die erste Rückstellfeder 17 verschoben werden. Das Gehäuse 14 umschließt die Steuerung 15 welche aus einem Kolben 20 mit Kolbenstange 21 und Kugelventil 22 gebildet wird. Das Kugelventil 22 wird im Motor-Bremsbetrieb durch eine Feder 23 auf dem Dichtsitz gehalten, bzw. im Motornormalbetrieb über die in einem Innenteil 14a geführte Kolbenstange 21 geöffnet, wenn der Kolben 20 durch eine zweite Rückstellfeder 24 nach unten gedrückt wird. In der gezeichneten Stellung ist die Motor-Bremse aktiviert, da ein zweiter Druckraum 25 durch Druckluft beaufschlagt ist und der Kolben 20 gegen die Kraft der zweiten Rückstellfeder 24 angehoben ist und das Kugelventil 22 sich in Schließstellung befindet.

Zur Versorgung mit Öl aus einem nicht dargestellten Schmierölkreislauf ist im Zylinder-Kurbelgehäuse 26 eine Zentralbohrung 27 vorgesehen, welche über eine Ölbohrung 28 und das geöffnete Kugelventil 22, sowie Versorgungsbohrungen 29 mit dem ersten Druckraum 11 verbunden ist.

In Figur 2 ist die Ansicht A nach Figur 1 wiedergegeben. Die bauliche Einheit aus Geberkolben und Steuerung ist im Gehäuse 14 zusammengefaßt und mittels Hohlschraube 13 und Schraube 13a am Zylinder-Kurbelgehäuse 26 (Figur 1) befestigt. Der erste Druckraum 11 (Figur 1) wird mittels erster Bohrung 10 und zweiter Bohrung 10a und Hohlschraube 13 mit dem Druckraum 9 unter dem Arbeitskolben 6 verbunden (Figur 1).

Ferner ist eine dritte Bohrung 30 vorgesehen, welche über einen Ventilraum 35 (Figur 4) in die Leckölbohrung 31a (Figur 1, Figur 4) mündet und Lecköl abführt, welches durch die Führung der Kolbenstange 21 ins Innenteil des Gehäuses 14 dringt.

Für die Entlüftung des Raumes zwischen dem Innenteil 14a und dem Gehäuse 14 (Figur 1) ist eine Entlüftungsbohrung 30a vorgesehen, die ebenfalls in den Ventilraum 35 mündet (Figur 4).

Zur Umschaltung auf Motor-Bremsbetrieb kann der zweite Druckraum 25 (Figur 1) über Luftleitungen 31, eine Schraube 32 mit Bohrung 33 und Anschlußbohrung 34 mit einer hier nicht dargestellten und durch Magnetventil gesteuerten Druckluftquelle verbunden werden, um den in Figur 1 dargestellten Kolben 20 mit Kolbenstange 21 anzuheben. Auf der Nockenwelle 3 ist ein Einlaßnocken 4a der Auslaßnocken 4b und der dazwischenliegende Bremsnocken 18 zur Betätigung des Geberkolbens 16 vorgesehen.

Figur 3 zeigt im Detail einen Schnitt III-III aus Figur 2. Druckluft gelangt über die Anschlußbohrung 34 in den zweiten Druckraum 25 der sich unter dem in Figur 1 dargestellten Kolben 20 befindet. Ferner ist die zweite Bohrung 10a zu erkennen, welche über die Bohrung in Hohlschraube 13 und die erste Bohrung 10 den ersten Druckraum 11 des Geberkolbens 16 mit dem Druckraum 9 unterhalb des Arbeitskolbens 6 verbindet (Figur 1).

Zur Beseitigung von Leckage ist nach Figur 4 die Leckölbohrung 31a vorgesehen, welche einen Ventilraum 35 mit dem Innenraum des Zylinder-Kurbelgehäuses 26 verbindet. Der Ventilraum 34 steht wiederum mit den in Figur 2 dargetellten Leitungen 30, 30a in Verbindung. Um einen unzulässigen Druckanstieg im ersten Druckraum 11 (Figur 1) zu unterbinden ist ein Sicherheitsventil 36 vorgesehen, das an die Hochdruckleitung 10a angeschlossen ist, so daß bei eventuellem Überdruck in dieser Hochdruckleitung 10a Öl über die Leckölbohrung 31 a abfließt.

Ein Detail am Übergang von Kugelventil 22 zum ersten Druckraumm 11 ist als Schnitt V-V aus Figur 1 in Figur 5 dargestellt. Das Gehäuse 14 enthält einen Innenteil 14a mit Ventiltaschen 14b und Versorgungsbohrungen 29, über die dem ersten Druckraum 11 Öl aus dem Schmierölkreislauf zugeführt werden kann.

Anschließend soll die Funktionsweise erläutert werden.

Im Motor-Bremsbetrieb wird durch nicht dargestellte Magnetventile gesteuert Druckluft über die Luftleitung 31, Hohlschraube 32 mit Bohrung 33 dem zweiten Druckraum 25 zugeführt. Dadurch wird Kolben 20 und Kolbenstange 21 gegen die Kraft der zweiten Rückstellfeder 24 angehoben, wie in Figur 1 dargestellt und das Kugelventil 22 wird durch Feder 23 geschlossen. Wenn der Bremsnocken 18 gegen den Geberkolben 16 anläuft wird dieser gegen die erste Rückstellfeder 17 verschoben und das im ersten Druckraum 11 befindliche Öl unter Druck gesetzt. Dieser Druck pflanzt sich über die zweite Bohrung 10a, die Hohlschraube 13 und die erste Bohrung 10 in den Druckraum 9 unterhalb des Arbeitskolbens 6 fort und hebt diesen an, bis dessen Bewegung durch den Anschlag 7 begrenzt wird. Der Ventilstößel 5 befindet sich während dieses Vorgangs auf dem Grundkreis des Auslaßnockens 4b. Durch die Anhebung des Arbeitskolbens 6 bis zum Anschlag 7 wird das Auslaßventil 1 mittels der Stößelstange 8 geringfügig geöffnet, um verdichtete Luft während des Verdichtungstaktes abzublasen. Durch eine nicht dargestellte Drosselklappe kann der Gegendruck im Motor-Bremsbetrieb geregelt werden. Nach weiterer Drehung der Nockenwelle 3 wird der Ventilstößel 5 durch den Auslaßnocken 4b angehoben und der Geberkolben 16 befindet sich auf dem Grundkreis des Bremsnockens 18. Der Ventilstößel 5 überträgt seine Bewegung direkt durch Anschlag am Arbeitskolben 6 auf die Stößelstange 8 und das Auslaßventil 1. Im Auspufftakt kann nochmals Bremsarbeit verrichtet werden.

Beim Motor-Normalbetrieb werden die nicht dargestellten Magnet-Ventile geschlossen und die Luftleitung 31 entlüftet. Der Kolben 20 wird zusammen mit Kolben 21 durch die zweite Rückstellfeder 24 nach unten gedrückt und öffnet das Kugelventil 22. Dadurch kann sich im ersten Druckraum 11 durch die Bewegung des Geberkolbens 16 über den in der Leitung 27 herrschenden Öldruck hinaus kein Hochdruck mehr aufbauen. Der Arbeitskolben 6 bleibt in seiner unteren Ausgangsstellung.

Das Auslaßventil 1 kann somit nur noch im Auspufftakt durch den Auslaßnocken 4b angehoben werden. Zur Nachfüllung mit Öl ist die Zentralbohrung 27 über die Ölbohrung 28 mit dem Raum der Steuerung 15 und über das im Motor-Normalbetrieb ständig geöffnete Kugelventil 22 mit dem ersten Druckraum II verbunden. Die Zentralbohrung 27 ist an einen nicht dargestellten Schmierölkreislauf angeschlossen.

## Patentansprüche

1. Vorrichtung zur Steuerung eines Auslaßventils im Motor-Bremsbetrieb, bei der zwischen dem Auslaßventil und einer Nockenwelle ein hydraulisches Gestänge zwischengeschaltet ist, wobei das hydraulische Gestänge beim Umschalten auf Motor-Bremsbetrieb von einer Druckquelle über Bohrungen mit Hydraulikdruck beaufschlagbar ist und die Druckquelle aus Geberkolben gebildet wird, welche von je einem Bremsnocken pro Zylinder auf der zum Antrieb von Ein- und Auslaßnocken ohnehin vorhandenen Nockenwelle betätigbar sind und der Hydraulikdruck durch Anheben eines Arbeitskolbens im hydraulischen Gestänge das Auslaßventil öffnet, dadurch gekennzeichnet, daß die Druckquelle (12) und eine Steuereinheit (15) als bauliche Einheit in einem Gehäuse (14) zusammengefaßt sind, daß dabei die Druckquelle (12) aus dem Geberkolben (16) gebildet wird, welcher in einem ersten Druckraum (11) axial beweglich geführt ist und der Geberkolben von einem Bremsnocken (18) einer Nockenwelle (3) betätigbar ist, wobei die Nockenwelle (3) gleichzeitig mittels Einlaß- und Auslaßnocken (4a, 4b) der Steuerung der Gaswechselventile im Motor-Normalbetrieb dient, daß die Steuereinheit (15) aus einem Kolben (20) mit Kolbenstange (21) gebildet ist, wobei Kolben (20) mit Kolbenstange (21) axial beweglich in einem Innenteil (14a) des Gehäuses (14) geführt ist und der Kolben (20) mit einer zweiten Rückstellfeder (24) in einer Ausgangsstellung gehalten wird, daß in dieser Stellung der der Steuerung dienende Kolben (20) mit Kolbenstange (21) ein Kugelventil (22) öffnet, wodurch der erste Druckraum (11) über Versorgungsbohrungen (29), das geöffnete Kugelventil (22) und eine Ölbohrung (28) mit einer Zentralbohrung (27) eines Schmierölkreislaufes kommuniziert, daß bei Umstellung von Motor-Normalbetrieb auf Motor-Bremsbetrieb ein zweiter Druckraum (25) unterhalb des Kolbens (20) mit einer Druckluftquelle über Luftleitung (31) verbindbar ist, wodurch Kolben (20) mit Kolbenstange (21) gegen eine Kraft der zweiten Rückstellfeder (24) bewegt wird und der erste Druckraum (11) durch das Kugelventil (22) hochdruckfest abschließbar ist, und daß der erste Druckraum (11) über erste Bohrung (10) und zweite Bohrung (10a) und eine Hohlschraube (13) mit einem Druckraum (9) im hydraulischen Gestänge (2) verbunden ist, wobei der Arbeitskolben (6) über Stößelstange (8) das Auslaßventil (1) öffnet bis der Weg des Arbeitskolbens (6) durch einen Anschlag (7) begrenzt wird.

2. Vorrichtung nach Anspruch 1, dadurch gekennzeichnet, daß jedem Zylinder der Brennkraftmaschine eine Einheit aus Geberkolben (11) und Steuerung (15) zugeordnet ist.

3. Vorrichtung nach Anspruch 1, dadurch gekennzeichnet, daß zwei Einheiten aus Geberkolben (11) und Steuerung (15) paarweise zusammengefaßt werden.

4. Vorrichtung nach Anspruch 1, dadurch gekennzeichnet, daß eine oder mehrere Einheiten aus Geberkolben und Steuerung (15) mit anderen Bauteilen der Brennkraftmaschine zu einer baulichen Einheit zusammengefaßt werden.
